# EUROPÄISCHE PATENTSCHRIFT

(11) **EP 2 507 499 B1**
(45) Veröffentlichungstag und Bekanntmachung des Hinweises auf die Patenterteilung: **20.12.2017**
(21) Anmeldenummer: 10779832.4
(22) Anmeldetag: 26.11.2010
(51) Int. Cl.: F02M 25/08, F02D 41/00, F02M 37/00

(54) **VERFAHREN ZUM BETREIBEN EINES KRAFTSTOFFSYSTEMS UND VORRICHTUNG ZUM VERÄNDERN EINES DRUCKS IN EINEM KRAFTSTOFFSYSTEM**
METHOD FOR OPERATING A FUEL SYSTEM AND DEVICE FOR MODIFYING A PRESSURE IN A FUEL SYSTEM
PROCÉDÉ POUR FAIRE FONCTIONNER UN SYSTÈME DE CARBURANT ET DISPOSITIF POUR MODIFIER UNE PRESSION DANS UN SYSTÈME DE CARBURANT

(30) Priorität: 05.12.2009 DE 102009057227
(43) Veröffentlichungstag der Anmeldung: 10.10.2012
(73) Patentinhaber: AVL Software And Functions GmbH, 93059 Regensburg (DE)
(72) Erfinder: ANGERMAIER, Anton, 84172 Buch am Erlbach (DE); BEIDERBECK, Thomas, 93087 Alteglofsheim (DE)
(74) Vertreter: Hannke, Christian
(86) Internationale Anmeldenummer: PCT/EP2010/068292
(87) Internationale Veröffentlichungsnummer: WO 2011/067180

(56) Entgegenhaltungen:
- DE-A1- 19 913 440
- US-A1- 2002 083 930
- US-A1- 2003 079 533
- US-A1- 2005 234 631
- US-A1- 2007 267 232
- US-A1- 2008 271 718
- US-B1- 7 448 367

## Beschreibung

Die Erfindung betrifft ein Verfahren zum Betreiben eines Kraftstoffsystems eines Fahrzeuges mit Elektroantrieb, bei welchem sich ein Druck innerhalb eines Kraftstofftanks des Kraftstoffsystems situationsbezogen verändern kann.

Darüber hinaus betrifft die Erfindung eine Vorrichtung zum Verändern eines Drucks in einem Kraftstoffsystem umfassend im Wesentlichen einen Kraftstofftank zum Bevorraten von Kraftstoff an einem Fahrzeug mit Elektroantrieb, eine Kraftstoffeinfülleinrichtung zum Einfüllen von Kraftstoff in den Kraftstofftank und eine Filtereinrichtung zum Filtern von Kraftstoffgasen.

Beispielsweise ist es aus der Druckschrift DE 10 2006 034 076 A1 bekannt, für eine Tankleckdiagnose in einer Tankentlüftungsvorrichtung, im Wesentlichen bestehend aus einem Kraftstofftank, einem Speicher für Kraftstoffdämpfe und einem in ein Ansaugrohr einer Brennkraftmaschine eines Fahrzeuges mündenden Tankentlüftungsventil, wobei der Speicher eine Belüftungsleitung mit einem Absperrventil aufweist, unmittelbar nach dem Abstellen der Brennkraftmaschine einen Unterdruck in der Tankentlüftungsvorrichtung durch Schließen des Absperrventils und Öffnen des Tankentlüftungsventils zu erzeugen, um anschließend einen Unterdruckabbau bei geschlossenem Tankentlüftungsventil in vorgegebenen Zeitpunkten erfassen zu können, wodurch eine Tankleckdiagnose in der Tankentlüftungsvorrichtung durchgeführt werden kann.

US 7 448 367 B1 zeigt ein Hybridfahrzeug mit einem Kraftstoffdampf-Rückhaltesystem, welches über ein Steuermodul betrieben wird, wobei das Steuermodul Kraftstofftemperaturen und Kraftstofftankdrücke miteinander vergleicht. Es ist daher eine Methode offenbar, wie aus diesen Werten ein Dampfdruckwert berechnet werden kann, dazu wird der Kraftstofftankdruck über einen Sensor gemessen.

US 2007/267232 A1 beschreibt ein Diagnosesteuerungsgerät zur Fehlerdiagnose für ein Hybridfahrzeug, welches einen Verbrennungsmotor und einen daran gekoppelten Elektromotor aufweist. Das in einem Kraftstofftank entstehende Kraftstoffgas wird über eine Entgasungsleitung an einen Kanister zur Aufbereitung bzw. Reinigung des Gases geleitet. Der Verbrennungsmotor ist über ein Eingangsrohr mit einer Entlüftungs- bzw. Säuberungsleitung, die wiederum mit dem Kanister verbunden ist, verbunden. Somit kann bei geöffnetem Ventil Luft der Außenumgebung in den Kanister eingebracht werden, um diesen beispielsweise zu reinigen, um dann das Gas gemeinsam mit der Luft über die Leitung bei geöffnetem Entlüftungskontrollventil an den Verbrennungsmotor zu leiten.

US 2008/271718 A1 beschreibt ein Verfahren zur Kontrolle des Kraftstoffgases in einem Hybridfahrzeug. Das Kraftstoffgas aus einem Kraftstofftank wird in einen Kraftstoffgaskanister geleitet, gefiltert und in die Atmosphäre entlassen. Um eine Sättigung zu verhindern, muss der Kraftstoffgaskanister gespült werden. Das Kraftstoffgas wird dem Verbrennungsmotor zugeführt. Falls sich das Hybridfahrzeug im elektrischen Modus befindet, muss der Verbrennungsmotor für den Spülvorgang gestartet werden. Um den Zeitpunkt, an welchem der Spülvorgang gestartet werden soll, möglichst effizient zu wählen, wird der Zeitpunkt mit Hilfe verschiedener Parameter berechnet.

US 2003 079533 A1 beschreibt ein Verdunstungsemissionsleckagedetektionssystem sowie ein Verfahren zur Leckagedetektion von einem Verdunstungsemissionsraum eines Kraftstoffsystems eines Fahrzeuges. Um einen Leckagetest durchzuführen, wird ein Differential zwischen dem Druck in dem Verdunstungsemissionsraum und dem Umgebungsdruck erstellt. Dieses Differential wird innerhalb eines Bereiches variiert und danach wird der Verdunstungsemissionsraum von der Kommunikation mit der Maschine und der Umgebung isoliert.

US 2005/234631 A1 beschreibt ein elektronisches Steuergerät für Fahrzeuge, welches neben einem Programmspeicher, einen Computer aufweist, wobei eine Vielzahl der im Programmspeicher gespeicherten Programme mit einer Vielzahl verschiedener Steuerungsmoden verbunden sind und wobei der Computer sequenziell nur Programme ausführt, welche mit der Steuerungsmode verbunden sind.

US 2002/083930 A1 zeigt eine Vorrichtung bzw. ein Verfahren zum Reinigen eines Filters zum Herausfiltern von Gasen, die einem Tank entstammen. Dabei ist auch vorgesehen, dass wenn ein Tankdruck einen einstellbaren Grenzwert überschreitet, ein Verbrennungsmotor gestartet wird und der Filter gereinigt wird.

DE 199 13 440 A1 offenbart, dass vor einem Öffnen eines Tankdeckels ein Überdruck in einem Kraftstofftank abgebaut werden kann, beispielsweise über einen manuell zu betätigenden Schalter oder über einen beim Öffnen der Tankklappe automatisch betätigten Schalter, der jeweils mit eienr Steuereinheit verbunden ist.

Es ist Aufgabe der Erfindung, Verfahren zum Betreiben eines Kraftstoffsystems eines Fahrzeuges weiterzuentwickeln.

Die Aufgabe der Erfindung wird von einem Verfahren zum Betreiben eines Kraftstoffsystems eines Fahrzeuges mit Elektroantrieb gemäß Anspruch 1 gelöst, bei welchem sich ein Druck innerhalb eines Kraftstofftanks des Kraftstoffsystems situationsbezogen verändern kann, wobei der Druck innerhalb des Kraftstofftanks beobachtet und bei Bedarf in Abhängigkeit eines modellbezogenen und/oder voraus berechneten Referenzdrucks verändert wird.

Da es insbesondere auf Grund von sich bildenden Kraftstoffdämpfen oftmals zu einem gegebenenfalls kritischen Druckanstieg innerhalb des Kraftstoffsystems kommen kann, ist es besonders vorteilhaft, den Druck innerhalb des Kraftstoffsystems bzw. des Kraftstofftanks, idealerweise kontinuierlich, zu beobachten und bei Bedarf in Abhängigkeit eines modellbezogenen und/oder voraus berechneten Referenzdrucks zu verändern, um hierdurch für unterschiedliche Betriebszustände immer den richtigen situationsbezogenen Druck innerhalb des Kraftstoffsystems auswählen zu können.

Dies ist besonders vorteilhaft bei Fahrzeugen, bei welchen der Primärantrieb durch einen Elektromotor realisiert ist, welche jedoch noch eine Brennkraftmaschine mit sich führen können.

Insbesondere die Einführung von Fahrzeugen mit einem Elektromotor zum Antreiben des Fahrzeuges stellt neue Anforderungen an Kraftstoffsysteme von Brennkraftmaschinen, die beispielsweise in Gestalt eines Range Extenders mit derartigen Fahrzeugen mitgeführt werden, um bei fortschreitender Entleerung eines elektrischen Energiespeichers des Elektroantriebs die Reichweite des Fahrzeuges noch erweitern zu können.

Eine Beobachtung des Drucks innerhalb des Kraftstoffsystems kann mit geeigneten Drucksensoren, beispielsweise mit einem Absolutdruckmesssensor und/oder mit einem Differenzdruckmesssensor erfolgen. Vorteilhafter Weise kann auf derartige Drucksensoren verzichtet oder deren Anzahl zumindest verringert werden, wenn auf einen oder mehreren modellbezogene und/oder voraus berechnete Referenzdrücke zurückgegriffen werden könnten, wie anhand nachstehender Betriebszustände beispielhaft beschrieben ist.

Hinsichtlich eines ersten Betriebszustandes ist es erfindungsgemäß vorgesehen, dass vor einer Freigabe einer Kraftstoffeinfülleinrichtung des Kraftstoffsystems ein Verschlussventil, welche vorzugsweise vor einer Filtereinrichtung für Kraftstoffgase angeordnet ist, geöffnet und der Druck innerhalb des Kraftstofftanks über die Filtereinrichtung verändert wird. Hierbei können die Kraftstoffgase, insbesondere Kohlenwasserstoffgase, mittels der Filtereinrichtung gefiltert werden und gelangen so vorteilhafter Weise nicht in die Umwelt sondern verbleiben im Kraftstoffsystem.

Eine vorteilhafte Verfahrensvariante sieht in diesem Zusammenhang vor, dass bei Erreichen eines modellbezogenen und/oder voraus berechneten Referenzdrucks eine Tanköffnung des Kraftstoffsystems zum Öffnen freigeschaltet wird, wodurch auf eine Druckmessung innerhalb des Kraftstoffsystems verzichtet werden kann.

Insofern ist es vorteilhaft, wenn in Abhängigkeit des modellbezogenen und/oder voraus berechneten Referenzdrucks das Verschlussventil geöffnet und der Druck innerhalb eines Kraftstofftanks verändert wird.

Bei einem nicht zu der Erfindung gehörenden zweiten Betriebszustand ist es vorteilhaft, wenn in Abhängigkeit des modellbezogenen und/oder voraus berechneten Referenzdrucks eine Leckagediagnose bezüglich des Kraftstoffsystems durchgeführt und der Druck innerhalb eines Kraftstofftanks verändert wird, wodurch konstruktiv einfach ermittelt werden kann, ob Kraftstoffgase aus dem Kraftstoffsystem unbeabsichtigt in die Umwelt gelangen können.

Für eine Druckmodellierung kann hierbei ein Druck modellhaft berechnet werden, der Druckveränderungen innerhalb des Kraftstofftanks aufgrund von beispielsweise der Anzahl der Gasentladungen und deren Menge oder eine Ausgasung bei der letzten Betankung mit berücksichtigt. In diesem Zusammenhang können der gemessene Druck und der modellierte Druck verglichen werden und es kann festgestellt werden, ob ein Leck vorhanden ist oder nicht.

Vorteilhafter Weise kann kumulativ oder alternativ gezielt ein Über- oder Unterdruck in dem Kraftstofftank erzeugt werden, um anschließend einen aktiven Drucktest durchführen zu können.

Sofern innerhalb eines bestimmten Zeitintervalls keine kritische Druckveränderung stattfindet, kann eine Leckage innerhalb des Kraftstoffsystems ausgeschlossen werden.

Ist beispielsweise ein Tankdeckel einer Kraftstoffeinfülleinrichtung nicht ordnungsgemäß verschlossen, kann in diesem Fall direkt eine größere Leckage detektiert werden.

An dieser Stelle sei bereits angemerkt, dass die Merkmale hinsichtlich des zweiten Betriebszustands auch ohne die übrigen Merkmale der Erfindung vorteilhaft sind, da diese Merkmale bekannte Verfahren zum Betreiben eines Kraftstoffsystems vorteilhaft weiterbilden.

Bei einem dritten Betriebszustand ist es vorteilhaft, wenn in Abhängigkeit von der modellbezogenen Sättigung des Filters das Kraftstoffsystem, insbesondere eine Filtereinrichtung des Kraftstoffsystems, von Kraftstoffgasen, insbesondere von Kohlenwasserstoffen, gereinigt wird.

Hierbei ist es vorteilhaft, wenn in Abhängigkeit des modellbezogenen und/oder voraus berechneten Referenzdrucks die Filtereinrichtung des Kraftstoffsystems mit Umgebungsluft gespült und gereinigt und der Druck innerhalb eines Kraftstofftanks verändert wird. Durch das Spülen der Filtereinrichtung mit Umgebungsluft kann insbesondere ein Aktivkohlefiltereinsatz besonders gut regeneriert werden.

Der Zustand des Vollseins des Aktivkohlefiltereinsatzes kann kumulativ oder alternativ anhand von der Anzahl der Gasentladungen und den damit zusammenhängenden Kohlenwasserstoffgehalt modellhaft berechnet werden.

Hier sei erwähnt, dass die Merkmale hinsichtlich des dritten Betriebszustands auch ohne die übrigen Merkmale der Erfindung vorteilhaft sind, da diese Merkmale bekannte Verfahren zum Betreiben eines Kraftstoffsystems vorteilhaft weiterbilden.

Es versteht sich, dass der Druck innerhalb des Kraftstoffsystems, insbesondere innerhalb eines Kraftstofftanks, in unterschiedliche Weise verändert werden kann. Oftmals ist es schon ausreichend ein entsprechendes Ventil zu öffnen, um eine Druckveränderung zu bewirken, insbesondere eine Druckreduzierung.

Erfindungsgemäß ist vorgesehen, dass die Veränderung des Drucks innerhalb des Kraftstoffsystems mittels einer Inbetriebnahme eines Range Extenders durchgeführt werden kann. Hierbei kann in nahezu beliebiger Weise beispielsweise Teile der sich gebildeten Kraftstoffdämpfe mit dem Range Extender verbrannt werden. Insofern kann der Druck innerhalb des Kraftstoffsystems vorteilhafter Weise mittels des Range Extenders systemintern eingestellt werden, ohne dass hierfür ein unmittelbarer Druckausgleich mit der Umgebung stattfinden muss.

Vorteilhafter Weise kann auch mittels des Range Extenders ein situationsbezogener Druck in Abhängigkeit eines modellbezogenen und/oder voraus berechneten Referenzdrucks eingestellt werden.

Der Begriff "situationsbezogener Druck" beschreibt im Sinne der Erfindung die Möglichkeit, den Druck innerhalb des Kraftstoffsystems hinsichtlich bestimmter Betriebssituationen in erforderlicher Weise verändern zu können, wobei dieser situationsbezogene Druck in Abhängigkeit eines modellbezogenen und/oder voraus berechneten Referenzdrucks eingestellt werden kann, wodurch der Druck besonders exakt an die Erfordernisse einer bestimmten Betriebssituation angepasst werden kann, wie nachstehend noch erläutert werden wird.

Mit dem Begriff "Range Extender" ist vorzugsweise eine speziell auf ein Fahrzeug mit Elektroantrieb abgestimmte Brennkraftmaschine beschrieben, die nicht als Primärantrieb für das vorliegende Fahrzeug dient. Vorzugsweise wird mittels des Range Extenders im Wesentlichen ein Generator zum Erzeugen von elektrischer Energie betrieben, um entweder eine Speichereinrichtung für elektrische Energie zu speisen oder den Elektroantrieb des vorliegenden Fahrzeuges direkt mit elektrischer Energie zu versorgen.

Das vorliegende Kraftstoffsystem kann nahezu beliebig mit geeigneten Komponenten ausgestattet sein, wie etwa dem Kraftstofftank, einer Kraftstoffeinfülleinrichtung, Filtereinrichtungen, Absperrventilen und dergleichen. Es versteht sich, dass die einzelnen Komponenten des vorliegenden Kraftstoffsystems mittels eines geeigneten Leitungssystems miteinander fluidisch verbunden sind. Das Kraftstoffsystem wird hierbei hinsichtlich des Drucks als geschlossenes System ausgelegt.

Insofern wird die Aufgabe der Erfindung auch von einer Vorrichtung gemäß Anspruch 5 zum Verändern eines Drucks in einem Kraftstoffsystem, insbesondere zum Durchführen des vorliegenden Verfahrens nach einem der erläuterten Merkmale, umfassend im Wesentlichen einen Kraftstofftank zum Bevorraten von Kraftstoff an einem Fahrzeug mit Elektroantrieb, eine Kraftstoffeinfülleinrichtung zum Einfüllen von Kraftstoff in den Kraftstofftank und eine Filtereinrichtung zum Filtern von Kraftstoffgasen gelöst, wobei die Vorrichtung eine Einrichtung mit Mitteln zum Durchführen aller Verfahrensschritte des vorliegenden Verfahrens nach einem der erläuterten Merkmale aufweist.

Durch einen derartigen Aufbau kann die vorliegende Vorrichtung besonders kompakt und leicht gebaut werden, sodass sie vorteilhafter Weise an sehr vielen Fahrzeugen mit Elektroantrieb eingesetzt werden kann.

Vorteilhafter Weise umfasst die Vorrichtung auch eine Einrichtung zum Vergleichen eines aktuellen Drucks mit einem modellbezogenen und/oder voraus berechneten Referenzdruck, wobei diese Vergleichseinrichtung Bestandteil der Einrichtung mit Mitteln zum Durchführen aller Verfahrensschritte sein kann.

Gegebenenfalls umfasst die Vorrichtung des Weiteren einen Drucksensor zum Ermitteln eines aktuellen Drucks innerhalb des Kraftstoffsystems, sodass stets der aktuelle Druck innerhalb des Kraftstofftanksystems bekannt ist.

Des Weiteren ist es vorteilhaft, wenn die Einrichtung zum Steuern und/oder Regeln eine Vehicle Control Unit (VCU), eine Hybrid Control Unit (HCU) und/oder eine Range Extender Control Unit (RECU) umfasst. Hierdurch kann die vorliegende Einrichtung zum Steuern und/oder Regeln baulich einfach realisiert sein, wobei es sich versteht, dass die Einrichtung zum Steuern und/oder Regeln vorteilhaft sowohl als Software als auch als Hardware ausgeführt sein kann.

Umfasst die vorliegende Vorrichtung einen Range Extender kann hinsichtlich einer ersten Verfahrensvarianten mit Hilfe des Range Extenders ein Überdruck innerhalb des Kraftstoffsystems reduziert und bei Erreichen eines modellbezogenen und/oder voraus berechneten Referenzdrucks eine Tanköffnung des Kraftstoffsystems zum Öffnen freigeschaltet werden. Hierbei wird der Range Extender beispielsweise kurz vor einem Nachtanken von Kraftstoff in Betrieb genommen, um vorteilhaft einen Überdruck innerhalb des Kraftstoffsystems zu reduzieren, sodass anschließend ein Tankverschluss geöffnet werden kann. Beispielsweise wird der Überdruck bis auf den Umgebungsdruck oder leicht darüber reduziert. Dieser Vorgang kann angewendet werden, wenn beispielsweise das Verschlussventil aufgrund einer Fehlfunktion nicht zu öffnen ist.

Eine Freigabe der Tanköffnung bzw. einer diesbezüglichen Tankklappe kann somit auch anhand einer Differenzdruckmessung, insbesondere mittels eines einzigen Drucksensors, baulich besonders einfach vorgenommen werden.

Eine weitere und nicht zur Erfindung gehörende Verfahrensvariante sieht vor, dass mit Hilfe des Range Extenders ein Unterdruck innerhalb des Kraftstoffsystems erzeugt und in Abhängigkeit eines modellbezogenen und/oder voraus berechneten Referenzdrucks eine Leckagediagnose bezüglich des Kraftstoffsystems durchgeführt werden kann. Wird mittels des Range Extenders ein entsprechender Unterdruck innerhalb des Kraftstoffsystems erzeugt, kann in an sich bekannter Weise eine Leckagediagnose durchgeführt werden, indem über einen geeigneten Zeitraum die Druckverhältnisse innerhalb des Kraftstoffsystems gemessen werden.

Vorzugsweise werden die hierbei gemessenen Drücke mit modellbezogenen und/oder voraus berechneten Referenzdrücken verglichen, um hierdurch in vorteilhafter Weise Hinweise auf eine Leckage innerhalb des Kraftstoffsystems erhalten zu können.

Es versteht sich, dass ein oder mehrere Drucksensoren an nahezu beliebiger Stelle innerhalb des Kraftstoffsystems vorgesehen sein können. Vorzugsweise ist ein derartiger Drucksensor dem Kraftstofftank zugeordnet, um eine besonders genaue Leckagediagnose im Bereich des Kraftstofftanks vornehmen zu können.

Somit wird die Aufgabe der Erfindung auch von einer Verwendung eines Range Extenders eines Fahrzeuges mit Elektroantrieb zum Erzeugen eines Unterdrucks in einem Kraftstoffsystem des Fahrzeuges mit Elektroantrieb gelöst.

Eine weiterführende Verfahrensvariante sieht vor, dass mit Hilfe des Range Extenders das Kraftstoffsystem, insbesondere eine Filtereinrichtung des Kraftstoffsystems, von Kraftstoffgasen, insbesondere von Kohlenwasserstoffen, gereinigt werden kann. Beispielsweise kann im Elektro-Fahrbetrieb des Fahrzeuges der Range Extender für einen längeren Zeitraum außer Betrieb bleiben, wodurch im Kraftstoffsystem entstehende Kraftstoffdämpfe nicht, wie bei einem Brennkraftmaschinen betriebenen Kraftfahrzeug üblich, durch Verbrennung in der Brennkraftmaschine abgebaut werden können. Insofern besteht die Gefahr, dass bei einem herkömmlichen Kraftstoffsystem die Kraftstoffdämpfe infolge eines Druckanstiegs in die Umgebung gelangen, wenn der Range Extender für einen längeren Zeitraum des Elektro-Fahrbetriebs nicht verwendet wird.

Insofern wird die Aufgabe der Erfindung auch von einer Verwendung eines Range Extenders eines Fahrzeuges mit Elektroantrieb zum Reinigen insbesondere einer Kraftstofffiltereinrichtung eines Kraftstoffsystems des Fahrzeuges mit Elektroantrieb gelöst.

Hierdurch kann vorteilhafter Weise eine Modellierung der Sättigung der Kraftstoffgase erfolgen.

Um speziell hinsichtlich der vorstehend beschriebenen Verfahrensvarianten das Kraftstoffsystem vorteilhaft in geeignete Bereiche unterteilen zu können, ist es besonders günstig, wenn in einer Kraftstoffgasleitung vor der Filtereinrichtung, insbesondere zwischen der Filtereinrichtung und dem Kraftstofftank, ein Kraftstoffgasleitungs-Verschlussventil angeordnet ist.

Kumulativ oder alternativ hierzu ist es vorteilhaft, wenn in einer Kraftstoffzuleitung vor dem Range Extender, insbesondere zwischen dem Range Extender und dem Kraftstofftank, ein Kraftstoffzuleitungs-Verschlussventil angeordnet ist. Hierdurch können weitere Unterteilungsmöglichkeiten geschaffen werden.

Es versteht sich, dass die Merkmale der vorstehend bzw. in den Ansprüchen beschriebenen Lösungen gegebenenfalls auch kombiniert werden können, um die Vorteile entsprechend kumuliert umsetzen zu können.

Weitere Vorteile, Ziele und Eigenschaften vorliegender Erfindung werden anhand anliegender Zeichnung und deren Beschreibung erläutert, in welchen beispielhaft eine Vorrichtung und zwei erste Verfahrensvarianten zum Einstellen eines Drucks innerhalb eines Kraftstoffsystems eines Fahrzeuges mit Elektroantrieb dargestellt und beschrieben ist.

Es zeigen:
- Figur 1: schematisch eine Vorrichtungsanordnung zum Durchführen der Verfahrensabläufe aus den Figuren 2 und 3;
- Figur 2: schematisch ein erstes Flow Chart zu einem nicht beanspruchten Verfahrensablauf einer Leckagediagnose hinsichtlich eines Kraftstoffsystems eines Fahrzeuges mit Elektroantrieb mit einem Range Extender; und
- Figur 3: schematisch ein weiteres Flow Chart zu einem beispielhaften Verfahrensablauf einer Freischaltung eines Tankdeckels einer Kraftstoffnachfüllöffnung hinsichtlich eines Kraftstoffsystems eines Fahrzeuges mit Elektroantrieb mit einem Range Extender.

Die in der Figur 1 gezeigte Vorrichtung 1 zum Einstellen eines Drucks 2 in einem Kraftstoffsystem 3 umfasst einen Range Extender 4 mit einer Engine Control Unit 5 (ECU) in Gestalt einer Brennkraftmaschine 6 mit einem Generator 7 zum Erzeugen von elektrischer Energie für einen Primärantrieb eines hier nicht gezeigten Elektroantriebs eines hier ebenfalls nicht gezeigten Fahrzeuges.

Darüber hinaus umfasst die Vorrichtung 1 einen Kraftstofftank 8 zum Bevorraten von Kraftstoff 9, eine Kraftstoffeinfülleinrichtung 10 mit einem mechanisch und/oder elektrisch verriegelbaren Tankdeckel 11, eine Filtereinrichtung 12 zum Filtern von Kraftstoffgasen 13 mit einem Aktivkohlefiltereinsatz 14.

Der Range Extender 4 ist mit dem Kraftstofftank 8 einerseits über eine Kraftstoffzuleitung 15 und andererseits über eine Kraftstoffgaszuleitung 16 fluidisch verbunden. In der Kraftstoffgaszuleitung 16 befindet sich an dem Range Extender 4 ein Kraftstoffzuleitungs-Verschlussventil 17, mittels welchem der Range Extender 4 bei Bedarf von Kraftstoffgaszuleitung 16 fluidisch getrennt werden kann. Dies ist besonders dann vorteilhaft, wenn insbesondere die vorstehend beschriebenen Verfahren bzw. Verfahrensvarianten ohne ein Eingreifen des Range Extenders 4 durchgeführt werden sollen.

Die Kraftstoffgaszuleitung 16 ist an eine Kraftstoffgasableitung 18 angeflanscht, welche von dem Kraftstofftank 8 zu der Filtereinrichtung 12 führt.

Vor der Filtereinrichtung 12, also zwischen dem Kraftstofftank 8 und der Filtereinrichtung 12, ist vorteilhafter Weise ein Kraftstoffgasleitungs-Verschlussventil 19 angeordnet, sodass die Filtereinrichtung 12 fluidisch von der Kraftstoffgasableitung 18 getrennt werden kann. Dies ist besonders dann vorteilhaft, wenn beispielsweise im Kraftstofftank 8, ggf. mittels des Range Extenders 4, ein bestimmter Druck eingestellt und ein Druckausgleich mit der Atmosphäre über die Filtereinrichtung 12 vermieden werden soll.

An dem Kraftstofftank 8 sind zum einen ein Füllstandssensor 20 und zum anderen ein Drucksensor 21 vorgesehen, wobei mittels des Drucksensors 21 allgemein ein Druck 2 innerhalb des Kraftstoffsystems 3 gemessen und beispielsweise an einer Auswerteeinrichtung 22 angegeben werden kann.

Darüber hinaus verfügt die Vorrichtung 1 über eine Einrichtung 23 zum Steuern und/oder Regeln, mittels welcher zusätzlich auch der aktuell gemessene Druck 2 mit einem modellbezogenen und/oder voraus berechneten Referenzdruck verglichen werden kann, mittels welcher insbesondere der Betrieb des Range Extenders 4 koordiniert werden kann.

Aber auch eine Steuerung der Ventile 17 und 19 sowie die Steuerung des Tankdeckels 11 können von der Einrichtung 23 übernommen werden. Hierzu ist die Einrichtung 23 über entsprechende Datenleitungen 24 (hier explizit zwischen der Engine Control Unit 5 und der Einrichtung 23 beziffert) mit den einzelnen Bauteilen verbunden.

Die Einrichtung 23 kann beispielsweise mittels einer Vehicle Control Unit (VCU), einer Range Extender Control Unit (RECU) und/oder einer Hybrid Control Unit (HCU) realisiert sein, wie dies in diesem Ausführungsbeispiel angedeutet ist.

Das in der Figur 2 beispielhaft gezeigte und nicht beanspruchte erste Flow Chart 30 startet mit einer Tank-Diagnoseanfrage 31, in Folge derer eine Betriebsabfrage 32 hinsichtlich des Range Extenders 4 vorgenommen wird.

Wird die Betriebsabfrage 32 bejaht, also der Betrieb des Range Extenders 4 bestätigt, wird in einem Folgeschritt 33 ein Unterdruck erzeugt und gemäß einer Vergleichsabfrage 34 geprüft, ob der aktuelle Druck 2 mit einem modellbezogenen und/oder voraus berechneten Referenzdrucks übereinstimmt.

Bei einer weiteren Prüfabfrage 35 wird geprüft, ob diesbezüglich eine kritische Druckabweichung vorliegt. Wird eine solche kritische Druckabweichung ermittelt, wird eine Leckagewarnung 36 ausgegeben. Andernfalls wird eine Normalfunktion 37 bestätigt.

Wird die weiter vorstehend beschriebene Betriebsabfrage 32 verneint, erfolgt eine Prüfungsroutine 38, mittels welcher ein Überdruck speziell im Kraftstofftank 8 ermittelt und bestätigt werden soll.

Erfolgt eine derartige Bestätigung, wird mit der zuvor beschriebenen Verfahrensfolge 34 fortgeführt.

Wird die Betriebsabfrage 32 jedoch verneint, wird insbesondere zum Einhalten von speziellen Vorschriften in einem alternativen Folgeschritt eine Dringlichkeitsdiagnose 39 durchgeführt.

Bleibt die Dringlichkeitsdiagnose 39 negativ, wird in einem nächsten Schritt 40 gewartet bis der Druck 2 innerhalb des Kraftstoffsystems 3 steigt. Anschließend erfolgt erneut die Betriebsabfrage 32.

Fällt die Dringlichkeitsdiagnose 39 positiv aus, wird der Range Extender 4 in einem alternativen Schritt 41 gestartet. Anschließend erfolgt erneut die Betriebsabfrage 32.

Das in der Figur 3 erläuterte weitere Flow Chart 50 startet mit einer Tankaktivität 51, in Folger derer eine Überdruckdiagnose 52 hinsichtlich des Kraftstofftanks 8 vorgenommen wird.

Liegt kein Überdruck 2 vor, wird anschließend in einem nächsten Verfahrensschritt 53 ein Evaporationsventil 19 aktiviert und in einem Folgeschritt 54 wird ein Tankdeckelverschluss des Tankdeckels 11 freigegeben.

Während des eigentlichen Tankvorgangs werden in einem weiteren Schritt 55 Kraftstoffgase 13 über die Filtereinrichtung 12 gefiltert in die Atmosphäre entlassen.

Anschließend wird eine Sättigungsdiagnose 56 hinsichtlich des Aktivkohlefilters 14 der Filtereinrichtung 12 vorgenommen.

Wird hinsichtlich der vorstehend erwähnten Überdruckdiagnose 52 ein Überdruck festgestellt, wird anschließend ebenfalls in dem nächsten Verfahrensschritt 53 ein Evaporationsventil 19 aktiviert und in einem darauf folgenden Schritt 57 werden die Kraftstoffgase 13 über die Filtereinrichtung 12 gefiltert in die Atmosphäre entlassen. Anschließend können die zuvor bereits beschriebenen Schritte 54, 55 und 56 eingeleitet bzw. vorgenommen werden.

Gleichzeitig wird in einem parallel durchgeführten Schritt 58 eine Sättigung des Aktivkohlefiltereinsatzes 14 in Abhängigkeit eines aktuellen Tankdrucks 2, eines aktuellen Füllstands des Kraftstofftanks 8, einer aktuellen Temperatur usw. ermittelt.

Hieraus ergibt sich eine Bewertungsabfrage 59, ob der Aktivkohlefiltereinsatz 14 eine kritische Sättigung erreicht hat oder nicht.

Liegt eine kritische Sättigung vor, wird eine Benachrichtigungsanforderung 60 hinsichtlich einer Range Extender Operation und einer Aktivkohlefiltereinsatzreinigung bei einer nächsten Fahrzeugverwendung an die Engine Control Unit 5 gesendet.

Liegt keine kritische Sättigung vor, wird eine alternative Benachrichtigungsanforderung 61 hinsichtlich einer Aktivkohlefiltereinsatzreinigung bei einer nächsten Range Extender Operation an die Engine Control Unit 5 gesendet.

Sämtliche in den Anmeldungsunterlagen offenbarten Merkmale werden als erfindungswesentlich beansprucht, sofern sie einzeln oder in Kombination gegenüber dem Stand der Technik neu sind.

### Bezugszeichenliste

- 1: Vorrichtung
- 2: Druck
- 3: Kraftstoffsystem
- 4: Range Extender
- 5: Engine Control Unit
- 6: Brennkraftmaschine
- 7: Generator
- 8: Kraftstofftank
- 9: Kraftstoff
- 10: Kraftstoffeinfülleinrichtung
- 11: Tankdeckel
- 12: Filtereinrichtung
- 13: Kraftstoffgase
- 14: Aktivkohlefiltereinsatz
- 15: Kraftstoffzuleitung
- 16: Kraftstoffgaszuleitung
- 17: Kraftstoffzuleitungs-Verschlussventil
- 18: Kraftstoffgasableitung
- 19: Kraftstoffgasableitungs-Verschlussventil
- 20: Füllstandssensor
- 21: Drucksensor
- 22: Auswerteeinrichtung
- 23: Einrichtung zum Steuern und/oder Regeln
- 24: Datenleitungen
- 30: erstes Flow Chart
- 31: Tank-Diagnoseanfrage
- 32: Betriebsabfrage
- 33: Folgeschritt
- 34: Vergleichsabfrage
- 35: Prüfabfrage
- 36: Leckagewarnung
- 37: Normalfunktion
- 38: Prüfungsroutine
- 39: Dringlichkeitsdiagnose
- 40: nächster Schritt
- 41: alternativer Schritt
- 50: weiteres Flow Chart
- 51: Tankaktivität
- 52: Überdruckdiagnose
- 53: nächster Verfahrensschritt
- 54: Folgeschritt
- 55: weiterer Schritt
- 56: Sättigungsdiagnose
- 57: darauf folgender Schritt
- 58: paralleler Schritt
- 59: Bewertungsabfrage
- 60: Benachrichtigungsanforderung
- 61: alternative Benachrichtigungsanforderung

## Patentansprüche

1. Verfahren zum Betreiben eines Kraftstoffsystems (3) eines Fahrzeuges mit Elektroantrieb, bei welchem sich ein Druck (2) innerhalb eines Kraftstofftanks (8) des Kraftstoffsystems (3) situationsbezogen verändern kann, wobei der Druck (2) innerhalb des Kraftstofftanks (8) beobachtet und bei Bedarf in Abhängigkeit eines modellbezogenen und/oder voraus berechneten Referenzdrucks verändert wird, wobei die Veränderung des Drucks (2) innerhalb des Kraftstoffsystems (3) mittels einer Inbetriebnahme eines Range Extenders (4) oder eines Kraftstoffgasleitungs-Verschlussventils (19) durchgeführt wird, **dadurch gekennzeichnet, dass** vor einer Freigabe einer Kraftstoffeinfülleinrichtung (10) des Kraftstoffsystems (3) das Verschlussventil geöffnet und der Druck (2) innerhalb des Kraftstofftanks (8) über eine Filtereinrichtung (12) verändert wird und wobei gleichzeitig eine Sättigung des Aktivkohlefiltereinsatzes (14) der Filtereinrichtung (12) in Abhängigkeit eines aktuellen Tankdrucks (2) ermittelt wird, und bei Vorliegen einer kritischen Sättigung eine Benachrichtigungsanforderung (60) hinsichtlich einer Range Extender Operation und einer Aktivkohlefiltereinsatzreinigung bei einer nächsten Fahrzeugverwendung an eine Engine Control Unit (5) gesendet wird, wobei das Verschlussventil (19) vorzugsweise vor der Filtereinrichtung (12) angeordnet ist.

2. Verfahren nach Anspruch 1,
**dadurch gekennzeichnet, dass**
in Abhängigkeit des modellbezogenen und/oder voraus berechneten Referenzdrucks das Verschlussventil (19) geöffnet und der Druck (2) innerhalb eines Kraftstofftanks (8) verändert wird.

3. Verfahren nach Anspruch 1 oder 2,
**dadurch gekennzeichnet, dass**
in Abhängigkeit des modellbezogenen und/oder voraus berechneten Referenzdrucks das Kraftstoffsystem (3), insbesondere eine Filtereinrichtung (12) des Kraftstoffsystems (3), von Kraftstoffgasen (13), insbesondere von Kohlenwasserstoffen, gereinigt und der Druck (2) innerhalb eines Kraftstofftanks (8) verändert wird.

4. Verfahren nach Anspruch 3,
**dadurch gekennzeichnet, dass**
in Abhängigkeit des modellbezogenen und/oder voraus berechneten Referenzdrucks die Filtereinrichtung (12) des Kraftstoffsystems (3) mit Umgebungsluft gespült und gereinigt und der Druck (2) innerhalb eines Kraftstofftanks (8) verändert wird.

5. Vorrichtung (1) zum Verändern eines Drucks (2) in einem Kraftstoffsystem (3), insbesondere zum Durchführen des Verfahrens nach einem der vorhergehenden Ansprüche, umfassend im Wesentlichen einen Kraftstofftank (8) zum Bevorraten von Kraftstoff (9) an einem Fahrzeug mit Elektroantrieb, eine Kraftstoffeinfülleinrichtung (10) zum Einfüllen von Kraftstoff (9) in den Kraftstofftank (8), eine Filtereinrichtung (12) zum Filtern von Kraftstoffgasen (13) mit einem Aktivkohlefiltereinsatz (14), wobei die Vorrichtung einen Range Extender (4) oder ein Kraftstoffgasleitungs-Verschlussventil (19) zum Verändern des Druckes (2) innerhalb des Kraftstoffsystems aufweist,
**gekennzeichnet durch**
eine Einrichtung (23) mit Mitteln zum Durchführen aller Verfahrensschritte nach einem der vorstehenden Ansprüche,
wobei vor einer Freigabe einer Kraftstoffeinfülleinrichtung (10) des Kraftstoffsystems (3) ein Verschlussventil (19), welches vorzugsweise vor der Filtereinrichtung (12) für Kraftstoffgase angeordnet ist, geöffnet und der Druck (2) innerhalb des Kraftstofftanks (8) über die Filtereinrichtung (12) verändert wird und wobei gleichzeitig eine Sättigung des Aktivkohlefiltereinsatzes (14) in Abhängigkeit eines aktuellen Tankdrucks (2) ermittelt wird, und bei Vorliegen einer kritischen Sättigung eine Benachrichtigungsanforderung (60) hinsichtlich einer Range Extender Operation und einer Aktivkohlefiltereinsatzreinigung bei einer nächsten Fahrzeugverwendung an eine Engine Control Unit (5) gesendet wird.

6. Vorrichtung (1) nach Anspruch 5,
**dadurch gekennzeichnet, dass**
die Einrichtung (23) zum Steuern und/oder Regeln eine Vehicle Control Unit (VCU), eine Hybrid Control Unit (HCU) und/oder eine Range Extender Control Unit (RECU) umfasst.

## Claims

1. Method for operating a fuel system (3) of a vehicle having an electric drive system, in which a pressure (2) inside a fuel tank (8) of the fuel system (3) can modify depending on the situation, the pressure (2) inside the fuel tank (8) being monitored and, where required, modified on the basis of a model-specific and/or precalculated reference pressure, the pressure (2) inside the fuel system (3) being modified by putting into operation a range extender (4) or a fuel gas line shut-off valve (19), **characterised in that**
the shut-off valve is opened before a release of a fuel filling device (10) of the fuel system (3), and the pressure (2) inside the fuel tank (8) is modified by means of a filter device (12) and, at the same time, a saturation of the activated carbon filter insert (14) of the filter device (12) being determined on the basis of a present tank pressure (2), and, when the saturation is critical, a notification request (60) concerning a range extender operation and an activated carbon filter insert cleaning process being sent to an engine control unit (5) upon subsequent use of the vehicle, the shut-off valve (19) preferably being arranged upstream of the filter device (12).

2. Method according to claim 1,
**characterised in that**,
on the basis of the model-specific and/or precalculated reference pressure, the shut-off valve (19) is opened and the pressure (2) inside a fuel tank (8) is modified.

3. Method according to either claim 1 or claim 2,
**characterised in that**,
on the basis of the model-specific and/or precalculated reference pressure, the fuel system (3), in particular a filter device (12) of the fuel system (3), is cleaned to remove fuel gases (13), in particular hydrocarbons, and the pressure (2) inside a fuel tank (8) is modified.

4. Method according to claim 3,
**characterised in that**,
on the basis of the model-specific and/or precalculated reference pressure, the filter device (12) of the fuel system (3) is flushed and cleaned with ambient air and the pressure (2) inside a fuel tank (8) is modified.

5. Device (1) for modifying a pressure (2) in a fuel system (3), in particular for carrying out the method according to any of the preceding claims, substantially comprising a fuel tank (8) for supplying fuel (9) to a vehicle having an electric drive system, a fuel filling device (10) for filling fuel (9) into the fuel tank (8), a filter device (12) for filtering fuel gases (13) comprising an activated carbon filter insert (14), the device comprising a range extender (4) or a fuel gas line shut-off valve (19) for modifying the pressure (2) inside the fuel system,
**characterised by**
a device (23) comprising means for carrying out all the method steps according to any of the preceding claims, a shut-off valve (19), which is preferably arranged upstream of the filter device (12) for fuel gases, being opened before a release of a fuel filling device (10) of the fuel system (3), and the pressure (2) inside the fuel tank (8) being modified by means of the filter device (12) and, at the same time, a saturation of the activated carbon filter insert (14) being determined on the basis of a present tank pressure (2), and, when a saturation is critical, a notification request (60) concerning a range extender operation and an activated carbon filter insert cleaning process being sent to an engine control unit (5) upon subsequent use of the vehicle.

6. Device (1) according to claim 5,
**characterised in that**
the open-loop and/or closed-loop control device (23) comprises a vehicle control unit (VCU), a hybrid control unit (HCU) and/or a range extender control unit (RECU).

## Revendications

1. Procédé pour faire fonctionner un système de carburant (3) d'un véhicule à entraînement électrique, dans lequel une pression (2) à l'intérieur d'un réservoir de carburant (8) du système de carburant (3) peut être modifiée de façon spécifique à la situation, la pression (2) à l'intérieur du réservoir de carburant (8) étant observée et au besoin modifiée en fonction d'une pression de référence spécifique au modèle et/ou calculée à l'avance,
dans lequel
la modification de la pression (2) à l'intérieur du système de carburant (3) est réalisée au moyen d'une mise en service d'un prolongateur d'autonomie (4) ou d'une soupape (19) de fermeture de conduite de gaz combustibles, **caractérisé par le fait que** avant un déblocage d'un dispositif (10) de remplissage de carburant du système de carburant (3), la soupape de fermeture est ouverte, et la pression (2) à l'intérieur du réservoir de carburant (8) est modifiée par un dispositif filtrant (12) et dans lequel simultanément une saturation de l'élément filtrant à charbon actif (14) du dispositif filtrant (12) est déterminée en fonction d'une pression de réservoir actuelle (2), et en cas de présence d'une saturation critique, une requête de notification (60) concernant un fonctionnement avec prolongateur d'autonomie et un nettoyage d'élément filtrant à charbon actif lors d'une prochaine utilisation du véhicule est envoyée à une unité de commande de moteur (5), la soupape de fermeture (19) étant disposée de préférence avant le dispositif filtrant (12).

2. Procédé selon la revendication 1,
**caractérisé par le fait que**
en fonction de la pression de référence spécifique au modèle et/ou calculée à l'avance, la soupape de fermeture (19) est ouverte et la pression (2) à l'intérieur d'un réservoir de carburant (8) est modifiée.

3. Procédé selon l'une des revendications 1 ou 2,
**caractérisé par le fait que**
en fonction de la pression de référence spécifique au modèle et/ou calculée à l'avance, le système de carburant (3), en particulier un dispositif filtrant (12) du système de carburant (3), est nettoyé des gaz combustibles (13), en particulier des hydrocarbures, et la pression (2) à l'intérieur d'un réservoir de carburant (8) est modifiée.

4. Procédé selon la revendication 3,
**caractérisé par le fait que**
en fonction de la pression de référence spécifique au modèle et/ou calculée à l'avance, le dispositif filtrant (12) du système de carburant (3) est rincé et nettoyé avec l'air ambiant et la pression (2) à l'intérieur d'un réservoir de carburant (8) est modifiée.

5. Dispositif (1) pour la modification d'une pression (2) dans un système de carburant (3), en particulier pour la réalisation du procédé selon l'une quelconque des revendications précédentes, comportant essentiellement un réservoir de carburant (8) pour l'approvisionnement en carburant (9) d'un véhicule à entraînement électrique, un dispositif (10) de remplissage de carburant pour le remplissage par le carburant (9) du réservoir de carburant (8), un dispositif filtrant (12) pour la filtration de gaz combustibles (13) avec un élément filtrant à charbon actif (14),
le dispositif présentant un prolongateur d'autonomie (4) ou une soupape (19) de fermeture de conduite de gaz combustibles pour la modification de la pression (2) à l'intérieur du système de carburant,
**caractérisé par**
un dispositif (23) ayant des moyens pour la réalisation de toutes les étapes de procédé selon l'une des revendications précédentes,
dans lequel avant un déblocage d'un dispositif (10) de remplissage de carburant du système de carburant (3), une soupape de fermeture (19), laquelle est disposée de préférence avant le dispositif filtrant (12) pour gaz combustibles, est ouverte, et la pression (2) à l'intérieur du réservoir de carburant (8) est modifiée par le dispositif filtrant (12), et dans lequel simultanément une saturation de l'élément filtrant à charbon actif (14) est déterminée en fonction d'une pression de réservoir actuelle (2), et en cas de présence d'une saturation critique, une requête de notification (60) concernant un fonctionnement avec prolongateur d'autonomie et un nettoyage d'élément filtrant à charbon actif lors d'une prochaine utilisation du véhicule est envoyée à une unité de commande de moteur (5).

6. Dispositif (1) selon la revendication 5, **caractérisé par le fait que**
le dispositif (23) pour la commande et/ou la régulation comporte une unité de commande de véhicule (VCU), une unité de commande hybride (HCU) et/ou une unité de commande de prolongateur d'autonomie (RECU).
